# FASCICULE DE BREVET EUROPEEN

(11) **EP 0 009 437 B1**
(45) Date de publication et mention de la délivrance du brevet: **09.09.1981**
(21) Numéro de dépôt: 79400631.2
(22) Date de dépôt: 10.09.1979
(51) Int. Cl.: H01H 11/04

(54) **Dispositif pour la réalisation de contacts électriques à partir d'une bobine de fil**
Vorrichtung zur Herstellung elektrischer Kontakte aus einer Drahtspule
Device for producing electrical contacts from a wire bobbin

(30) Priorité: 14.09.1978 FR 7826646
(43) Date de publication de la demande: 02.04.1980
(73) Titulaire: CROUZET, F-75011 Paris (FR)
(72) Inventeur: Coudene, Raymond, F-26120 Chabeuil (FR)
(74) Mandataire: Bloch, Robert

## Description

La présente invention concerne un dispositif pour la réalisation de contacts électriques à partir d'une bobine de fil conducteur, comprenant des moyens agencés pour redresser le fil, des moyens de guidage du fil redressé, des moyens pour sectionner le fil en lopins, à sa sortie des moyens de guidage, et des moyens pour souder les lopins sur une lame métallique.

On a déjà proposé de débiter un fil conducteur, par exemple en argent, en petits lopins cylindriques, déposés ensuite, suivant une de leurs génératrices, sur une lame de laiton, puis pressés entre deux électrodes en cuivre pour être fixés par soudage électrique. Mais dans ce cas, la soudure ainsi obtenue n'est pas toujours homogène, la surface latérale des lopins d'argent pouvant être plus ou moins oxydée.

Le brevet allemand 10 12 711 décrit un dispositif palliant en partie l'inconvénient ci-dessus. Il s'agit d'un dispositif dans lequel un fil de contact est engagé verticalement, après avoir été redressé, dans une pièce-guide, avant d'être sectionné par une guillotine et d'être soudé sur une bande au travers d'une surface non oxydée et propre correspondant à la coupe des différents lopins.

Si ce dispositif est adapté pour rapporter une quantité importante de lopins, ou pastilles, de contact sur une bande métallique que l'on fait défiler sous le dispositif, il est toutefois trop élaboré pour résoudre le problème simple qui est à la base de la présente invention.

Ce dispositif comporte beaucoup de pièces en mouvement, et son utilisation dans l'application de la présente invention serait finalement trop onéreuse.

Le problème à l'origine de la présente invention consiste en effet à rapporter, l'un après l'autre et de façon rapide et continue, des contacts sur une lame métallique, avec un dispositif simple et compact, ne mettant en oeuvre qu'un minimum de pièces, tout en assurant un soudage efficace des lopins, à travers leurs extrémités de coupe.

A cet effet, la présente invention concerne un dispositif du type défini ci-dessus, caractérisé par le fait qu'il comporte un socle pourvu d'une surface d'appui de la face d'extrémité du fil, disposé du côté des moyens de sectionnement opposé aux moyens de guidage, que les moyens de sectionnement sont agencés pour sectionner le fil au ras des moyens de guidage et sont animés d'un mouvement de va-et-vient pour transférer les lopins le long de la surface d'appui du socle en direction des moyens de soudage et de la lame métallique, et que la surface cl :ppui du socle comporte une rampe inclinée pour, au cours de l'entraînement des lopins par !es moyens de sectionnement, dégager légèrement du plan de sectionnement des moyens de sectionnement la face d'extrémité des lopins opposée à leur face en contact avec la surface du socle.

Grâce au dispositif de l'invention, une seule pièce, en l'occurrence les moyens de sectionnement, permet de sectionner effectivement le fil en lopins et de les transférer sur la lame-support.

L'invention sera mieux comprise à l'aide de la description suivante d'une forme de réalisation préférée du dispositif de l'invention, en référence à la figure unique du dessin annexé, représentant une vue schématique en élévation, et partiellement en coupe, du dispositif de l'invention.

Le dispositif représenté sur la figure est destiné à réaliser, à partir d'un fil 1, par exemple en argent, enroulé sur une bobine, non représentée, des lopins 10 et à les transférer puis les souder sur une lame métallique 9.

Le dispositif comporte, montés dans un bà_{'} non représenté, des moyens, non plus représer tés car connus en soi, pour redresser le fil 1 qui a été déformé lors de son enroulement sur la bobine, des moyens 2 pour entraîner le fil 1 redressé, des moyens 3 pour guider le fil 1 en aval des moyens d'entraînement 2, des moyens 4 pour sectionner le fil 1 en lopins 10, des moyens (4, 6) pour transférer les lopins 10 sur la lame 9, et des moyens (7, 8) pour souder les lopins 10 sur la lame 9.

Les moyens d'entraînement 2, dans la forme de réalisation représentée, sont constitués par deux galets montés rotatifs en sens inverses. Un entraînement par friction magnétique pourrait également être envisagé.

Les moyens de guidage sont constitués par un manchon 3, porté par un bras 11, solidaire du bâti du dispositif, et traversé par un alésage central 15.

Les moyens de sectionnement sont constitués par un bras à guillotine 4, à l'extrémité duquel est ménagé un logement 4a, destiné à recevoir un lopin 10. A la partie supérieure du logement 4a, une pièce coupante 4b fait légèrement saillie hors du logement 4a, dans un plan perpendiculaire à la direction d'avance du fil 1. Le bras 4 est animé d'un mouvement de va-et-vient par un mécanisme classique, non représenté sur le dessin. Le déplacement du bras 4 s'effectue transversalement à la direction d'avance du fil 1 à travers le guide 3, c'est-à-dire parallèlement à la surface de sortie 12 du guide 3. En outre, lors de son déplacement, le bras 4 glisse, par sa portion tournée vers le guide 3, contre la surface 12 du guide 3.

Par ailleurs, il est prévu un jet d'air 13, produit par des moyens classiques, pour maintenir les lopins 10 dans le logement 4a du bras à guillotine 4, lors de leur transfert vers le poste de soudage (7, 8).

Le dispositif de l'invention comporte également, du côté du bras à guillotine 4 opposé au guide 3, un socle 6 pourvu d'une surface lisse d'appui (6a, 6b, 6c) de la face d'extrémité 14 du fil 1, ou des lopins 10, comprenant deux portions (6c, 6b) parallèles à la direction de déplacement du bras 4, c'est-à-dire à la direction de transfert des lopins 10, ces deux portions étant séparées par une rampe inclinée 6a. La portion 6b est disposée dans le prolongement des moyens de guidage 3, pour recevoir la face d'extrémité 14 du fil 1, alors que la portion 6c est légèrement décalée vers le haut, sur la figure, en direction des moyens de guidage 3, pour être disposée dans le prolongement de la lame métallique 9, et éloignée, vers la gauche sur la figure, pour s'étendre jusqu'à proximité de la lame 9, les raisons de cet agencement apparaissant clairement plus loin.

Les moyens de soudage (7, 8) comportent une électrode fixe 7, contre laquelle est en appui la lame métallique 9, et une électrode 8, mobile perpendiculairement à la direction de transfert des lopins 10.

Les éléments constitutifs du dispositif de l'invention ayant été décrits, on peut maintenant aborder son fonctionnement.

Le fil 1, déroulé de sa bobine par les galets 2, avance après avoir été redressé à travers le trou central 15 du guide 3, jusqu'à ce que sa face d'extrémité 14 vienne en appui contre la surface 6b du socle 6, position illustrée en traits mixtes sur la figure. La guillotine 4, qui avait été déplacée vers la droite, sur la figure, avant l'avance considérée du fil 1, est alors déplacée vers la gauche, en direction du fil 1. Pendant son déplacement, le bras 4, par son logement 4a, vient envelopper l'extrémité du fil 1 en saillie hors du guide 3, avant que la pièce coupante 4b ne vienne sectionner cette extrémité au ras du guide 3. Le bras 4 continuant son mouvement vers la gauche, sur la figure, il pousse le lopin 10 ainsi sectionné le long de la surface 6b du socle 6, le lopin 10 restant parallèle à lui-même. Lorsque le lopin 10 a quitté la zone de la surface 6b sur laquelle se projette le guide 3, il est poussé par le bras 4 sur la rampe inclinée 6a, de sorte que le lopin 10 monte vers le plan 6c et que l'autre face d'extrémité 5 du lopin 10, opposée à la face 14, est dégagée légèrement du plan de sectionnement de la guillotine 4. Le déplacement vers la gauche du bras 4 se poursuivant, le lopin 10 parvient sur la surface 6c du socle 6, où sa base 14 se trouve au même niveau que la face supérieure de la lame 9.

Lorsque le lopin 10 est en appui sur ce plan 6c, les deux faces d'extrémité 5 et 14 non oxydées et propres, correspondant aux deux coupes du lopin considéré, dépassent respectivement de part et d'autre du logement 4a de la guillotine 4.

Depuis le plan 6c du socle 6, le lopin 10 est facilement transféré par le bras 4 sur la lame 9, disposée au même niveau que le plan 6c.

Pendant l'opération de transfert du lopin 10, depuis le plan 6b du socle 6 jusqu'à la lame 9, le lopin 10 est maintenu au fond du.logement 4a de la guillotine 4 par le jet d'air 13, dirigé parallèlement au déplacement du lopin 10, de la gauche vers la droite sur la figure, c'est-à-dire dans la direction de la guillotine 4.

Lorsque le lopin 10 est transféré sur la lame 9, on fait descendre l'électrode 8 du poste de soudage en direction du lopin 10 et, le lopin 10 étant maintenu en place entre l'électrode 8 et la lame 9, respectivement par ses faces 5 et 14, on déplace la guillotine 4 en sens inverse, vers la droite sur la figure.

On augmente ensuite la pression sur l'électrode 8 pour réaliser la soudure par décharge électrique entre les électrodes 8 et 7, à travers les extrémités de coupe 5 et 14 du lopin 10.

Pendant le transfert du lopin considéré, la face d'extrémité du fil 1 reste en appui et glisse contre la portion supérieure, dirigée vers le guide 3, du bras 4. Lorsque le logement 4a du bras 4, dans son mouvement de retour, ou de recul, vers la droite sur la figure, dépasse à nouveau le trou 15 du guide 3, le fil 1 peut être déplacé vers le bas par les galets 2, maintenus au repos pendant les opérations précédentes de sectionnement et de transfert, jusqu'à ce que sa nouvelle extrémité de coupe, réalisée lors du sectionnement précédent, vienne en appui contre la face 6b du socle 6. Après avoir fait avancer la lame 9 sur l'électrode 7 pour recevoir un autre contact, un nouveau lopin 10 peut alors être sectionné, transféré et soudé sur la lame 9.

Le dispositif qui vient d'être décrit est particulièrement bien adapté à la réalisation, en continu, de contacts électriques sur des lames en laiton, à partir d'une bobine de fil d'argent. La cadence de réalisation peut atteindre .200 contacts par minute.

## Revendications

1. Dispositif pour la réalisation de contacts électriques à partir d'une bobine de fil conducteur (1), comprenant des moyens agencés pour redresser le fil, des moyens (3) de guidage du fil redressé, des moyens (4) pour sectionner le fil en lopins (10), à sa sortie des moyens de guidage, et des moyens (7, 8) pour souder les lopins sur une lame métallique (9), dispositif caractérisé par le fait qu'il comporte un socle (6) pourvu d'une surface (6a, 6b, 6c) d'appui de la face (14) d'extrémité du fil, disposé du côté des moyens de sectionnement (4) opposé aux moyens de guidage (3), que les moyens de sectionnement sont agencés pour sectionner le fil au ras des moyens de guidage et sont animés d'un mouvement de va-et-vient pour transférer les lopins le.long de la surface d'appui du socle en direction des moyens de soudage et de la lame métallique, et que la surface d'appui du socle comporte une rampe inclinée (6a) pour, au cours de l'entraînement des lopins par les moyens de sectionnement, dégager légèrement du plan de sectionnement des moyens de sectionnement la face (5) d'extrémité des lopins opposée à leur face (14) en contact avec la surface du socle.

2. Dispositif selon la revendication 1, .dans lequel la surface d'appui du socle comporte deux portions parallèles (6b, 6c) à la direction d'entraînement des lopins et séparées par la rampe inclinée (6a), la première (6b) desdites portions parallèles recevant la face (14) d'extrémité du fil, et la lame métallique (9) étant disposée dans le prolongement de la deuxième (6c) desdites portions parallèles de la surface d'appui du socle.

3. Dispositif selon l'une des revendications 1 et 2, dans lequel les moyens de soudage comportent une électrode fixe (7), contre laquelle est en appui la lame métallique (9), et une électrode (8) mobile perpendiculairement à la direction d'entraînement des lopins (10), pour souder ces derniers à travers leurs extrémités de coupe (5, 14).

4. Dispositif selon l'une des revendications 1 à 3. dans lequel les moyens de sectionnement sont constitués par une guillotine (4) pourvue d'un logement (4a) de réception d'un lopin (10), un jet d'air continu (13) étant dirigé sur ce logement, parallèlement à la direction du mouvement de la guillotine pour maintenir les lopins dans le logement lors de leur transfert vers la lame métallique.

## Claims

1. Device for making electrical contacts from a reel of conducting wire (1), comprising means adapted to straighten out the wire, means (3) for guiding the straightened wire, means (4) for cutting the wire into billets (10) on its leaving the guiding means, and means (7, 8) for welding the billets onto a metal plate (9), device characterised in that it comprises a base (6) provided with a surface (6a. 6b, 6c) for supporting the end face (14) or the wire, disposed on that side of the cutting means (4) opposite the guiding means (3), the cutting means are arranged to cut the wire flush with the guiding means and are animated by a reciprocating movement to transfer the billets along the support surface of the base in the direction of the welding means and the metal plate, and the support surface of the base comprises an inclined ramp (6a) for, during the drive of the billets by the cutting means, slightly disengaging from the plane of cut of the cutting means the end face (5) of the billets opposite their face (14) in contact with the surface of the base.

2. Device according to Claim 1, in which the support surface of the base comprises two portions (6b, 6c) parallel to the direction of drive of the billets and separated by the inclined ramp (6a), the first (6b) of said parallel portions receiving the end face (14) of the wire, and the metal plate (9) being disposed in line with the second (6c) of said parallel portions of the support surface of the base.

3. Device according to one of Claims 1 and 2, in which the welding means comprise a fixed electrode (7) against which the metal plate (9) is in abutment, and an electrode (8) mobile perpendicularly to the direction of drive of the billets (10) for welding the latter through their cut ends (5, 14).

4. Device according to one of Claims 1 to 3, in which the cutting means are constituted of a guillotine (4) provided with a housing (4a) for receiving a billet (10), a continuous air jet (13) being directed onto this housing, parallel to the direction of the movement of the guillotine in order to maintain the billets in the housing whilst they are being transferred towards the metal plate.

## Patentansprüche

1. Vorrichtung zur Herstellung elektrischer Kontakte ausgehend von einer Spule aus Leitungsdraht (1), die versehen ist mit Mitteln, die dazu angeordnet sind, den Draht gerade zu richten, Mitteln (3) zum Führen des gerade gerichteten Drahtes, Mitteln (4) zum Durchschneiden des Drahtes in kurzen Abschnitten (10) beim Verlassen der Führungsmittel und Mitteln (7, 8) zum Schweissen der kurzen Abschnitte auf eine Metallplatte(9), welche Vorrichtung dadurch gekennzeichnet ist, dass sie mit einem Sockel (6) versehen ist, der mit einer Oberfläche (6a, 6b, 6c) zur Stützung der Endfläche (14) des Drahtes versehen ist, der an der Seite der Durchschneidemittel (4) gegenüber den Führungsmitteln (3) angeordnet ist, dass die Durchschneidemittel zum Durchschneiden des Drahtes in gleicher Höhe mit den Führungsmitteln angeordnet worden sind und in einer hin und her gehenden Bewegung zum Überführen der kurzen Abschnitte die Stützoberfläche des Sockels entlang in Richtung der Schweissmittel und der Metallplatte angetrieben sind und dass die Stützoberfläche des Sockels mit einer schrägen Fläche (6a) versehen ist, um, während die kurzen Abschnitte durch die Durchschneidemittel mitgenommen werden, die Endfläche (5) der kurzen Abschnitte gegenüber ihrer Fläche (14), die mit der Oberfläche des Sockels in Berührung ist, hinsichtlich der Schneidefläche der Durchschneidemittel ein wenig zu versetzen.

2. Vorrichtung gemäss Anspruch 1, in der die Stützoberfläche des Sockels mit zwei Teilen (6b, 6c) versehen ist, die parallel sind mit der Richtung, in der die kurzen Abschnitte mitgenommen werden und die durch die schräge Fläche (6a) voneinander getrennt sind, wobei der erste (6b) der genannten parallelen Teile die Endfläche (14) des Drahtes aufnimmt und wobei die Metallplatte (9) in der Verlängerungslinie der zweite (6c) der genannten parallelen Teile der Stützoberfläche des Sockels angeordnet worden ist.

3. Vorrichtung gemäss einem der Ansprüchen 1 und 2, in der die Schweissmittel mit einer festen Elektrode (7), der sich die Metallplatte (9) stützt und einer Elektrode (8) versehen sind, die senkrecht auf der Mitnahmerichtung der kurzen Abschnitte (10) beweglich ist, um diese letzteren quer auf ihre Endschneideflächen (5, 14) zu schweissen.

4. Vorrichtung gemäss einem der Ansprüche 1 bis 3, in der die Durchschneidemittel aus einem Abscherungsglied (4) bestehen, das mit einer Lie- gestelle (4a) zum Aufnehmen eines kurzen Abschnittes (10) versehen ist, wobei ein ununterbrochener Luftstrahl (13) parallel mit der Bewegungsrichtung des Abscherungsglieds auf die Liegestelle gerichtet ist, um die kurzen Abschnitte in der Liegestelle zu halten während deren überführung zur Metallplatte.
